# EUROPÄISCHE PATENTANMELDUNG

(11) **EP 0 576 909 A1**
(43) Veröffentlichungstag der Anmeldung: **05.01.1994**
(21) Anmeldenummer: 93109583.0
(22) Anmeldetag: 16.06.1993
(51) Int. Cl.: D03D 51/34, D03D 47/30

(54) **Webmaschine mit einem Schussfadenwächter**

(30) Priorität: 03.07.1992 BE 9200620
(71) Anmelder: Picanol N.V., B-8900 Ieper (BE); BARCO N.V., B-8970 Poperinge (BE)
(72) Erfinder: Bouvyn, Patrick, B-8790 Waregem (BE); Vandenabeele, Frans, B-8980 Zonnebeke-Beselare (BE)
(74) Vertreter: Wilhelm & Dauster Patentanwälte European Patent Attorneys

(57) **Zusammenfassung**

Bei einer Webmaschine wird ein optischer Schußfadenwächter (9) vorgesehen, der einen Lichtsender (10) und einen von einem Schußfaden (8) reflektierte Lichtstrahlen (13) aufnehmenden Lichtempfänger (11) enthält, die auf der dem Führungskanal (5) abgewandten Seite außerhalb der Lamellen (4) eines Webblattes (3) angeordnet sind. Dabei ist der Empfangsbereich des Lichtempfängers (11) räumlich auf die aus einem Führungskanal (5) des Webblattes (3) von einem Schußfaden (8) reflektierten Lichtstrahlen (13) begrenzt.

## Beschreibung

Die Erfindung betrifft eine Webmaschine mit einem Webblatt aus einer Vielzahl von Lamellen, die einen Führungskanal für einen Schußfaden bilden, und mit einem optischen Schußfadenwächter, der einen Lichtsender und einen von einem Schußfaden reflektierte Lichtstrahlen aufnehmenden Lichtempfänger enthält.

Bei einer bekannten Webmaschine der eingangs genannten Art (US-Patent 47 38 284) sind der Lichtsender und der Lichtempfänger im Bereich der offenen Seite des im wesentlichen U-förmigen Führungskanals angeordnet. Sie sind an der Weblade befestigt und ähnlich wie Hilfsblasdüsen nadelförmig ausgebildet, so daß sie mit der Bewegung der Weblade in das Webfach eindringen können. Bei dieser Bauart werden die Lichtstrahlen nicht nur von einem Schußfaden, sondern auch insbesondere von den Stirnflächen der den Führungskanal bildenden Lamellen reflektiert. Die Feststellung eines ankommenden Schußfadens ist schwierig, da die von dem Lichtempfänger aufgenommene Lichtmenge auch von der Verschmutzung des Führungskanals abhängig ist. Außerdem besteht der Nachteil, daß das Vorhandensein eines nur gering reflektierenden Schußfadens schwer feststellbar ist.

Bei Webmaschinen sind auch optische Schußfadenwächter bekannt (US-Patent 47 16 942, EP-A 137 380, EP-A 290 706), bei denen ein Lichtsender und ein Lichtempfänger auf der dem Führungskanal abgewandten Seite außerhalb der Lamellen höhenversetzt angeordnet sind. Bei dieser Bauart sind Lichtumlenkelemente in Form von Spiegeln oder Prismen zwischen den Lamellen angeordnet, die den Lichtstrahl von dem Lichtsender zu dem Lichtempfänger umlenken. Bei dieser Bauart wird das Vorhandensein eines Schußfadens festgestellt, wenn die Lichtstrahlen unterbrochen werden. Ein derartiger Schußwächter hat den Nachteil, daß dünne Schußfäden nur schwer wahrgenommen werden können. Darüber hinaus hat diese Bauart den Nachteil, daß die Lichtleitmittel zwischen den Lamellen des Webblattes angeordnet sind, wodurch die Gefahr besteht, daß sie das Webblatt beschädigen. Außerdem ist es bei dieser Bauart umständlich, auf der gleichen Webmaschine schmale oder breite Gewebe zu weben, da dann die Lichtleitmittel ummontiert werden müssen. Außerdem besteht die Gefahr, daß diese Lichtleitmittel bei Luftdüsenwebmaschinen einen Luftstrom im Führungskanal stören und zu Webfehlern führen.

Der Erfindung liegt die Aufgabe zugrunde, für eine Webmaschine der eingangs genannten Art einen Schußfadenwächter zu schaffen, der im wesentlichen nur auf von Schußfäden reflektierte Lichtstrahlen anspricht und der ohne zwischen den Lamellen des Webblattes anzuordnende Hilfsmittel auskommt.

Diese Aufgabe wird dadurch gelöst, daß der Lichtsender und der Lichtempfänger auf der dem Führungskanal abgewandten Seite außerhalb der Lamellen angeordnet sind und daß der Empfangsbereich des Lichtempfängers räumlich auf die aus dem Führungskanal von einem Schußfaden reflektierten Lichtstrahlen begrenzt ist.

Bei dieser Ausbildung passieren die Lichtstrahlen des Lichtsenders (wenn sie reflektiert werden) auf dem Weg zu dem Lichtempfänger zweimal die Lamellen des Webblattes, so daß diese als eine Art Abschirmung oder Filter wirken, durch die Störungen aufgrund von Reflexionen an Kanten der Lamellen oder von seitlichen Elementen, wie Gewebe oder Kettfäden, die sich außerhalb des Führungskanals befinden, aus den zu dem Lichtempfänger reflektierten Lichtstrahlen eliminiert werden. Dies führt zu dem Vorteil, daß im wesentlichen nur die Lichtstrahlen von dem Lichtempfänger wahrgenommen werden, die von einem im Führungskanal vorhandenen Schußfaden reflektiert werden. Da sich keine Elemente des Schußfadenwächters zwischen den Lamellen des Webblattes befinden, werden diese Lamellen auch nicht beschädigt. Darüber hinaus kann der Schußfadenwächter einfach entlang des Webblattes verschoben werden, so daß es möglich ist, nach einem Artikelwechsel Gewebe mit unterschiedlicher Breite zu weben. Darüber hinaus wird bei Luftdüsenwebmaschinen der Luftstrom im Führungskanal nicht beeinflußt.

Weitere Merkmale und Vorteile der Erfindung ergeben sich aus den Unteransprüchen und der nachstehenden Beschreibung der in der Zeichnung dargestellten Ausführungsform.
- Fig. 1: zeigt einen Ausschnitt aus einer Luftdüsenwebmaschine, die mit einem erfindungsgemäß ausgebildeten Schußfadenwächter versehen ist,
- Fig. 2: eine Ansicht in Richtung des Pfeiles F2 der Fig. 1 auf den Schußfadenwächter,
- Fig. 3: einen Ausschnitt der Fig. 1 in vergrößertem Maßstab und
- Fig. 4: eine teilweise geschnittene Ansicht in Richtung des Pfeiles F3 der Fig. 1.

Die dargestellte Luftdüsenwebmaschine enthält ein Webladenprofil (1), das auf Beinen (2) montiert ist, welche auf einer nicht dargestellten Webladenachse befestigt sind. An dem Webladenprofil (1) ist mittels einer Befestigung (6) ein Webblatt (3) angebracht. Das Webblatt (3) besteht aus einer Vielzahl von Lamellen (4), die zusammen einen Führungskanal (5) für einen Schußfaden (8) bilden. Hierfür besitzen bei dem Ausführungsbeispiel Lamellen (4) jeweils eine U-förmige Aussparung. Der Schußfaden (8) wird mittels einer nicht dargestellten Hauptblasdüse eingetragen und mittels Hilfsblasdüsen (7) in bekannter Weise in dem Führungskanal (5) weiter transportiert, die vor der offenen Seite des Führungskanals (5) angeordnet sind.

Auf dem Webladenprofil (1) ist auf der dem Führungskanal (5) abgewandten Seite ein Schußfadenwächter (9) angebracht, der beispielsweise mittels Schrauben (15) gehalten ist. Da der Schußfadenwächter (9) keine in die Zwischenräume zwischen den Lamellen (4) ragende Elemente aufweist, kann er zur Anpassung an eine geänderte Gewebebreite in beliebiger Weise einfach auf dem Webladenprofil (1) nach Lösen der Schrauben (15) verschoben und durch Wiederanziehen der Schrauben fixiert werden. Da dieser Schußfadenwächter (9) insgesamt auf der dem Führungskanal (5) abgewandten Seite angeordnet ist, beeinflußt er die Luftströmung in dem Führungskanal (5) nicht.

Der Schußfadenwächter (9) enthält zwei Lichtsender (10), die übereinander in einer zu den Flächen der Lamellen (4) parallelen Ebene angeordnet sind und von denen einer schräg von oben und der andere schräg von unten auf den Bereich des Führungskanals (5) gerichtet ist. Zwischen den beiden Lichtsendern (10) ist in der gleichen Ebene ein Lichtempfänger (11) angeordnet, der im wesentlichen lotrecht zur Rückwand des Führungskanals (5) und damit im wesentlichen parallel zu der Oberseite und der Unterseite des Führungskanals (5) ausgerichtet ist. Wie später anhand von Fig.3 und 4 noch im einzelnen erläutert werden wird, sind die Lichtstrahlen (12) der Lichtsender so ausgerichtet, daß auf dem Weg bis zu einem Schußfaden (8) und innerhalb des Führungskanals (5) keine Flächen o.dgl. vorhanden sind, die einen Lichtstrahl zu dem Lichtempfänger (11) reflektieren. Die zu dem Lichtempfänger (11) reflektierten Lichtstrahlen (13) stammen somit in eindeutiger Weise von dem Schußfaden (8).

Die Lichtsender (10) und der Lichtempfänger (11) sind in einem gemeinsamen Halter (14) höhenversetzt zueinander angeordnet. Zwischen dem Halter (14) und den Lamellen (4) des Webblattes (3) ist ein elastisches Zwischenelement (16) angeordnet, das beispielsweise aus Gummi hergestellt ist. Dieses Zwischenelement (16) dient dazu, den Halter (14) mit den Lamellen (4) zu verbinden, ohne diese zu beschädigen. Das Zwischenelement verhindert eine Übertragung von Schwingungen des Halters (14) des Schußfadenwächters (9) auf die Lamellen. Darüber hinaus ermöglicht es das Zwischenelement (16), Schwingungen der Lamellen (4) zu unterdrücken. Das Zwischenelement (16) besitzt eine ringförmige Kontur. Es ist durch zwei Querstege (17) derart unterteilt, daß drei voneinander getrennte Rahmen geschaffen werden, die die Lichtsender (10) und den Lichtempfänger (11) umgeben (Fig. 3).

Um Verschmutzungen oder Staubansammlungen innerhalb des Schußfadenwächters (9) zu vermeiden, ist der Halter (14) mit Öffnungen (20) versehen, durch die Luft und Staub o.dgl. passieren können. Außerdem werden die Wände (21) der Einfassungen für die Lichtsender (10) und den Lichtempfänger (11) kegelstumpfförmig gestaltet. Der Schußfadenwächter (9) kann sich damit selbsttätig mittels der Luftströmung reinigen, die durch die Bewegung der Weblade für das Anschlagen des Webblattes (3) entsteht. Zur Reinigung kann gemäß einer abgewandelten Ausführungsform auch eine zusätzliche Blasdüse vorgesehen werden. Obwohl dies in der Zeichnung nicht dargestellt ist, kann selbstverständlich auch im Bereich des Lichtempfängers wenigstens eine Öffnung vorgesehen werden, durch die ein Reinigungsluftstrom hindurchströmen kann.

Wie in Fig. 3 und 4 dargestellt ist, geben die Lichtsender (10) ein Bündel divergierender Lichtstrahlen ab, die einen bestimmten Öffnungswinkel aufweisen, so daß der gesamte Führungskanal (5) ausgeleuchtet wird. In Fig. 3 ist eine beschränkte Anzahl der ausgesandten Lichtstrahlen (12) und ein reflektierter Lichtstrahl (13) dargestellt. Die Lichtsender (10) werden mittels einer nicht dargestellten Steuereinheit derart gesteuert, daß sie Lichtstrahlen (12) abgeben, die eine Wellenlänge aufweisen, die im Umgebungslicht nicht vorkommt. Der Lichtempfänger ist mittels einer nicht dargestellten Steuereinheit in solcher Weise geschaltet, daß das aufgefangene Licht eliminiert wird, das nicht Reflexion der von den Lichtsendern (10) ausgestrahlten Lichtstrahlen ist. Damit ist der Einfluß des Umgebungslichtes auf das auszuwertende Signal ausgeschaltet.

Wie aus Fig. 3 zu ersehen ist, sind die Lichtsender (10) und der Lichtempfänger (11) bezüglich der Rückseite (18) der Lamellen (4) des Webblattes (3) derart winkelig zueinander angeordnet, daß von der Rückseite der Lamellen reflektierte Lichtstrahlen kaum vom Lichtempfänger (11) aufgenommen werden können. Um derartige reflektierte Lichtstrahlen, die beispielsweise mit (22) in Fig. 3 dargestellt sind, völlig auszuschließen, sind zwischen den Lichtsendern (10) und dem Lichtempfänger (11) die Querstege (17) des elastischen Zwischenelementes (16) vorgesehen.

Anhand der Prinzipdarstellung nach Fig. 4 wird die Wirkung der Lamellen (4) des Webblattes (3) in der Art eines räumlichen Filters näher erläutert. Ein Lichtsender (10) strahlt ein divergierendes Bündel von Lichtstrahlen aus, das einen definierten Öffnungswinkel aufweist. Aufgrund der Anordnung des Lichtsenders in der Nähe der Rückseiten (18) der Lamellen (4) können Lichtstrahlen nur die Spalte zwischen einer beschränkten Anzahl von Lamellen (4A bis 4E) durchdringen. Ein Teil dieser Lichtstrahlen, wie dies beispielsweise mit den Lichtstrahlen (12A und 12B) dargestellt ist, wird von einem Schußfaden (8) reflektiert. Die reflektierten Lichtstrahlen (13A und 13B) werden von dem Lichtempfänger (11) empfangen. Ein Teil der seitlich davon befindlichen Lichtstrahlen, die an den Wänden der Lamellen (4) und ebenfalls von dem Schußfaden (8) reflektiert werden, kann ebenfalls den Lichtempfänger (11) erreichen. Allerdings ist die Lichtstärke dieser Lichtstrahlen kleiner, da die ausgesandten Lichtstrahlen an den Wänden der Lamellen (4) zum Teil absorbiert werden. Lichtstrahlen, die nicht von dem Schußfaden reflektiert werden, können nicht zu dem Lichtempfänger gelangen. Reflektierte Lichtstrahlen von Elementen, die sich seitlich der Lamellen (4A) bis (4E) befinden, können den Lichtempfänger (11) nicht erreichen, weil diese Lichtstrahlen nicht zwischen die Lamellen (4A bis 4E) gelangen, da diese Lamellen ein räumliches Filter für die reflektierten Lichtstrahlen bilden.

Aufgrund der Tatsache, daß das Lichtstrahlbündel des Lichtsenders (10) einen definierten, relativ großen Öffnungswinkel aufweist, können Reflexionen von Elementen, die weit vom Lichtsender entfernt sind, kaum den Lichtempfänger (11) erreichen. Sie gelangen nicht zwischen die Lamellen (4A bis 4E), da diese Lamellen (4a bis 4E) ein räumliches Filter bilden. Je größer der Öffnungswinkel des Lichtstrahlenbündels ist, desto kleiner ist der Abstand, in dem ein Element vom Schußfadenwächter (9) aufgrund von reflektierten Lichtstrahlen wahrgenommen werden kann. Der Öffnungswinkel wird daher zweckmäßig so gewählt, daß nur Elemente vom Schußfadenwächter (9) wahrgenommen werden, die sich innerhalb des Führungskanals (5) befinden.

Diese räumliche Filterwirkung ermöglicht es, Störsignale, insbesondere seitliche Störsignale, weitgehend zu eliminieren, so daß im wesentlichen nur die von einem im Führungskanal (5) befindlichen Schußfaden (8) reflektierten Lichtstrahlen den Lichtempfänger (11) erreichen können.

Wenn kein Schußfaden (8) im Führungskanal (5) vorhanden ist, so können nahezu keine Lichtstrahlen den Lichtempfänger (11) erreichen, so daß der Wert des von diesem Lichtempfänger (11) aufgefangenen Signals niedrig ist. Wenn erkannt wird, daß der Wert des genannten Signals dennoch hoch ist, so kann daraus geschlossen werden, daß der Schußfadenwächter (9) versagt, so daß die Webmaschine dann gestoppt werden kann.

Bei dem Schußfadenwächter (9) erstreckt sich die Detektionszone über eine Anzahl von Lamellen (4) des Webblattes (3). Dies bietet den Vorteil, daß eine genaue Positionierung des Schußfadenwächters (9) zu den Lamellen (4) nicht erforderlich ist.

Es ist selbstverständlich möglich, den Schußfadenwächter (9) mit nur einem Lichtsender (10) und einem Lichtempfänger (11) oder zwei Lichtempfängern (11) und einem Lichtsender (10) auszurüsten. Die Anwendung von zwei Lichtsendern (10) und einem Lichtempfänger (11) ermöglicht es, die Amplitude der aufgefangenen Signale zu vergrößern, was der Empfindlichkeit des Schußwächters (9) zugute kommt. Durch die Anwendung zweier Lichtsender ist auch die Stelle im Führungskanal (5),an der sich der Schußfaeden (8) befindet, für den Wert des vom Lichtempfänger (11) aufgefangenen Signals von geringerer Bedeutung, so daß die Empfindlichkeit des Schußfadenwächters (9) für den Führungskanal (5) weitgehend einheitlich ist.

Da die Reflexion bei verschiedenen Arten oder Farben von Schußfäden (8) von der Wellenlänge der ausgestrahlten Lichtstrahlen abhängig ist, besteht bei dem Einsatz von zwei Lichtsendern (10) die Möglichkeit, mit jedem der Lichtsender (10) Lichtstrahlen mit einer unterschiedlichen Wellenlänge auszustrahlen, die für die jeweilige Art oder Farbe eines Schußfadens (8) eine gute Reflexion gewährleistet. Dadurch läßt sich erreichen, daß die Empfindlichkeit des Schußfadenwächters (9) für verschiedene Farben oder Arten des Schußfadens nahezu gleich ist.

Bei einer abgewandten Ausführungsform wird der Schußfadenwächter (9) nicht an dem Webladenprofil (1) befestigt, sondern beispielsweise mittels einer Klemme oder eines Klips o.dgl. am oberen Profil (23) des Webblattes.

## Patentansprüche

1. Webmaschine mit einem Webblatt (3) aus einer Vielzahl von Lamellen (4), die einen Führungskanal (5) für einen Schußfaden (8) bilden, und mit einem optischen Schußfadenwächter (9), der einen Lichtsender (10) und einen von einem Schußfaden reflektierte Lichtstrahlen aufnehmenden Lichtempfänger (11) enthält, dadurch gekennzeichnet, daß der Lichtsender (10) und der Lichtempfänger (11) auf der dem Führungskanal (5) abgewandten Seite außerhalb der Lamellen (4) angeordnet sind, und daß der Empfangsbereich des Lichtempfängers räumlich auf die aus dem Fadenführungskanal (5) von einem Schußfaden (8) reflektierten Lichtstrahlen (13) begrenzt ist.

2. Webmaschine nach Anspruch 1, dadurch gekennzeichnet, daß zwischen dem Lichtsender (10) und dem Lichtempfänger (11) eine an die Rückseite (18) der Lamellen (4) anschließende Abschirmung (17) vorgesehen ist.

3. Webmaschine nach Anspruch 1 oder 2, dadurch gekennzeichnet, daß der Lichtempfänger (11) mit einem an die Rückseite (18) der Lamellen (4) anschließenden Rahmen (16, 17) umgeben ist.

4. Webmaschine nach einem der Ansprüche 1 bis 3, dadurch gekennzeichnet, daß der Lichtsender (10) mit einem an die Rückseite (18) der Lamellen (4) anschließenden Rahmen (16, 17) umgeben ist, dessen Breite in Längsrichtung des Webblattes (3) der Breite des dem Lichtempfänger (11) umgebenden Rahmens entspricht.

5. Webmaschine nach einem der Ansprüche 1 bis 4, dadurch gekennzeichnet, daß der Lichtsender (10) mit Mitteln zum Erzeugen eines Bündels divergierender Lichtstrahlen (12) ausgerüstet ist.

6. Webmaschine nach einem der Ansprüche 1 bis 5, dadurch gekennzeichnet, daß der Lichtempfänger (11) gegenüberliegend zur offenen Seite des Führungskanals (5) angeordnet ist.

7. Webmaschine nach einem der Ansprüche 1 bis 6, dadurch gekennzeichnet, daß der Lichtsender (10) unter einem Winkel von etwa 45° bezüglich der Rückseite (18) der Lamellen (4) auf den Führungskanal (5) gerichtet ist.

8. Webmaschine nach einem der Ansprüche 1 bis 7, dadurch gekennzeichnet, daß zwei Lichtsender (10) vorgesehen sind, die aus zwei verschiedenen Richtungen in den Führungskanal (5) gerichtet sind.

9. Webmaschine nach Anspruch 8, dadurch gekennzeichnet, daß die beiden Lichtsender (10) mit Mitteln zum Erzeugen von Lichtstrahlen mit unterschiedlicher Wellenlänge versehen sind.

10. Webmaschine nach einem der Ansprüche 1 bis 9, dadurch gekennzeichnet, daß der oder die Lichtsender (10) und der Lichtempfänger (11) in einem gemeinsamen Halter (14) vorzugsweise höhenversetzt zueinander angeordnet sind.
